# EUROPÄISCHE PATENTSCHRIFT

(11) **EP 0 907 469 B1**
(45) Veröffentlichungstag und Bekanntmachung des Hinweises auf die Patenterteilung: **23.04.2003**
(21) Anmeldenummer: 97923903.5
(22) Anmeldetag: 15.05.1997
(51) Int. Cl.: B25G 1/08, B25B 13/56, B25H 3/00

(54) **AUFBEWAHRUNGSVORRICHTUNG FÜR SCHRAUBENDREHERBITS ODER DERGLEICHEN UND ZUGEHÖRIGEM FUTTER**
STORAGE DEVICE FOR SCREWDRIVER BITS OR THE LIKE AND CHUCK THEREFOR
SYSTEME DE RANGEMENT POUR EMBOUTS TOURNEVIS OU SIMILAIRES ET MANDRIN ASSORTI

(30) Priorität: 22.05.1996 DE 19620566
(43) Veröffentlichungstag der Anmeldung: 14.04.1999
(73) Patentinhaber: WERA WERK HERMANN WERNER GmbH & CO., 42349 Wuppertal (DE)
(72) Erfinder: DELBECK, Klaus, D-47638 Straelen (DE); MÖLLER, Ralf, D-42117 Wuppertal (DE)
(74) Vertreter: Grundmann, Dirk, Dr.
(86) Internationale Anmeldenummer: EP9702482
(87) Internationale Veröffentlichungsnummer: WO97044163

(56) Entgegenhaltungen:
- EP-A- 0 385 055
- EP-A- 0 476 343
- EP-A- 0 559 105
- DE-U- 8 902 475
- DE-U- 9 205 315
- DE-U- 9 403 314
- DE-U- 9 416 462
- US-A- 5 515 249
- US-A- 5 535 882

## Beschreibung

Die Erfindung betrifft eine Aufbewahrungsvorrichtung gemäß dem Oberbegriff des Anspruchs 1 bzw. 2 für Schraubendreherbits oder dergleichen und zugehörigem, in einem Fach gehaltenem Futter, wobei die mit ihrem Einspannschaft in Aufnahmetaschen einsteckenden Schraubendreherbits und das einen Kopf mit Einstecköffnung aufweisende Futter erst nach Öffnen der Aufbewahrungsvorrichtung entnehmbar sind.

Eine Aufbewahrungsvorrichtung mit den Merkmalen des Oberbegriffs des Anspruchs 1 bzw. 2 ist aus der EP-A-476343 bekannt.

Bei dieser bekannten Ausgestaltung setzt sich die Aufbewahrungsvorrichtung aus zwei Gehäuseteilen zusammen, welche die Schraubendreherbits und das Futter aufnehmen. Das eine Gehäuseteil stellt einen Deckel dar, so daß bei geschlossenem Zustand der Aufbewahrungsvorrichtung die Schraubendreherbits sowie das Futter der Sicht entzogen sind. Es ist also von außen nicht erkennbar, welcher Beschaffenheit die Schraubendreherbits sowie das Futter sind. Eine solche Aufbewahrungsvorrichtung erweist sich auch nicht als verkaufsfördernd, insbesondere dann, wenn die Aufbewahrungsvorrichtung zwar sichtbar, aber in einer transparenten Verpackung einliegen sollte.

Dem Gegenstand der Erfindung liegt die Aufgabe zugrunde, eine Aufbewahrungsvorrichtung der in Rede stehenden Art von gebrauchsvorteilhaftem und verkaufsförderndem Aufbau anzugeben.

Dieses Problem ist zunächst und im wesentlichen bei einer Aufbewahrungsvorrichtung mit den Merkmalen des Anspruchs 1 gelöst, wobei darauf abgestellt ist, daß die Arbeitsenden der Schraubendreherbits und der Kopf des Futters in geschlossenem Zustand nach außen freiliegen und der Durchmesser des Aufnahmekopfes des Futters größer ist als die Dicke der Aufbewahrungsvorrichtung.

Zufolge derartiger Ausgestaltung ist eine gattungsgemäße Aufbewahrungsvorrichtung von erhöhtem Gebrauchswert angegeben. Zur Betrachtung des Inhaltes der Aufbewahrungsvorrichtung ist kein Öffnen derselben vorzunehmen. Die Arbeitsenden der Schraubendreherbits sind nun so aufbewahrt, daß sie für den Betrachter bzw. Benutzer ersichtlich sind. Dieses gilt auch für den Kopf des Futters. Der Betrachter bzw. Benutzer erkennt, welcher Art die Schraubendreherbits und das Futter sind. Ferner ist ersichtlich, ob die Aufbewahrungsvorrichtung die entsprechende Anzahl von Schraubendreherbits aufnimmt. Die erfindungsgemäße Ausgestaltung ist darüber hinaus verkaufsfördernd. Wird die Aufbewahrungsvorrichtung von einer transparenten Verpackungshülle aufgenommen, kann der Betrachter ebenfalls feststellen, wie der Inhalt der Aufbewahrungsvorrichtung beschaffen ist. Im übrigen ist die Aufbewahrungsvorrichtung so gestaltet, daß im geschlossenen Zustand die Schraubendreherbits und das Futter in ihrer bestimmungsgemäßen Lage verbleiben.

Ebenfalls wird die Aufgabe der Erfindung mit den Merkmalen des Anspruchs 2 gelöst, wobei darauf abgestellt ist, daß der Freiraum zu beiden Breitseiten des zweiten Gehäuseteils hin offen ist und in dem eingeschwenkten Zustand formausfüllend den Schwenkbalken aufnimmt und daß ein im eingeschwenkten Zustand sich an die Mündungsöffnungen der Aufnahmetaschen anschließender, zur Aufnahme der Arbeitsenden dienender Ergänzungsfreiraum des zweiten Gehäuseteils zur frontseitigen Breitseite desselben hin offen ist. Aufgrund des zu beiden Breitseiten des zweiten Gehäuseteils offenen Freiraumes, welcher formausfüllend den Schwenkbalken aufnimmt, läßt sich eine besonders geringe Bauhöhe der Aufbewahrungsvorrichtung verwirklichen verbunden mit einem verringerten Platzbedarf, bspw. beim Transport und Vertrieb sowie in der Feilbietung. Weiterhin läßt sich hierdurch auch der Materialbedarf niedrig halten, so daß insgesamt die Herstellung einer solchen Aufbewahrungsvorrichtung mit geringeren Kosten verbunden ist. Der zu beiden Breitseiten hin offene Freiraum gestattet dann beim Ausschwenken des Schwenkbalkens in die Gebrauchsstellung den unmittelbaren Angriff am Schwenkbalken, bspw. mit dem Daumen oder Zeigefinger einer Betätigungshand. Darüber hinaus ist es im eingeschwenkten Zustand für den Benutzer ersichtlich, welche Aufnahmetaschen des Schwenkbalkens bestückt und welcher Art die Arbeitsenden sind. Diese liegen im sich an die Aufnahmetaschen anschließenden Ergänzungsfreiraum des zweiten Gehäuseteils ein und sind daher für den Betrachter ersichtlich. Im übrigen ist der Ergänzungsfreiraum der Länge der die Aufnahmetaschen überragenden Arbeitsenden angepaßt, so daß die Werkzeuge bzw. Schraubendreherbits im eingeschwenkten Zustand vorschriftsmäßig in den Aufnahmetaschen verharren.

Hinsichtlich des Gebrauchs erweist es sich von Vorteil, daß die Aufnahmetaschen einen radialen Abstand zur Schwenkachse haben. Dementsprechend ist auch der Schwenkbalken gestaltet. Es liegt ein relativ großer Hebelarm vor, der das Aus- und Einschwenken des Schwenkbalkens begünstigt.

Weiterhin erweist es sich als vorteilhaft, eine parallel zur Schwenkachse und zwischen dieser und den Aufnahmetaschen angeordnete Einstecköffnung vorzusehen, welche sich einer rand- und breitseitenflächig offenen Aussparung anschließt, vor welcher Einstecköffnung in eingeschwenktem Zustand in axialer Verlängerung ein Teilbereich des zweiten Gehäuseteils tritt. Der zwischen der Schwenkachse und den Aufnahmetaschen vorhandene Freiraum ist somit zur Unterbringung einer Einstecköffnung sowie einer rand- und breitseitenflächig offenen Aussparung herangezogen. Die Einstecköffnung dient zur Aufnahme eines Schaftes und die Aussparung eines Kopfes eines Futters. In eingeschwenktem Zustand des Schwenkbalkens erstreckt sich der Teilbereich des zweiten Gehäuseteils vor der Aussparung und dient somit zur axialen Lagesicherung des Futters. Das Futter ist bspw. dazu herangezogen, den kantigen Einspannschaft eines Schraubendreherbits aufzunehmen. Die breitseitenflächig offene Aussparung gibt sodann dem Benutzer den Hinweis, ob ein Futter in der Aufbewahrungsvorrichtung vorhanden ist oder nicht. Wird in fluchtender Ausrichtung zur Einstecköffnung in dem zugekehrten Teilbereich ein Einsteckloch vorgesehen, kann auch bei geschlossener Aufbewahrungsvorrichtung ein Schraubendreherbit in das Futter eingesteckt werden. Bei formschlüssiger Verbindung zwischen Einstecköffnung und Schaft des Futters läßt sich die Aufbewahrungsvorrichtung dann sogar als Betätigungshandhabe verwenden.

Hervorzuheben ist ferner, daß in spitzwinkliger Aufschwenkstellung die in den Aufnahmetaschen eingesteckten Werkzeuge entnehmbar sind und ein mit seinem Schaft in der Einstecköffnung einsteckendes und mit seinem durchmessergrößeren Aufnahmekopf in der Aussparung einliegendes Futter erst in einer großwinkligeren, insbesondere einer rechtwinkligen Aufschwenkstellung entnehmbar ist. Zum Entnehmen der Schraubendreherbits genügt bereits eine spitzwinklige Aufschwenkstellung des Schwenkbalkens derart, daß die Arbeitsenden den Ergänzungsfreiraum verlassen haben. Das Entnehmen des Futters bedarf jedoch einer großwinkligeren bzw. rechtwinkligen Aufschwenkstellung. Erst dann ist das Futter nicht mehr durch den Teilbereich des zweiten Gehäuseteils abgedeckt, was das anschließende Herausziehen bzw. Einstecken des Futters erlaubt.

Ein weiteres vorteilhaftes Merkmal der Erfindung besteht darin, daß die Dicke des Schwenkbalkens der Dicke des zweiten Gehäuseteils entspricht. In eingeschwenktem Zustand fluchten demgemäß die Breitseitenflächen beider Gehäuseteile miteinander, was sich auch optisch als sehr günstig erweist.

Ferner ist vorgesehen, daß der Durchmesser des Aufnahmekopfes des Futters größer ist als die Dicke des Schwenkbalkens. Dies ist möglich wegen der entsprechenden Gestaltung der breitseitenflächig offenen Aussparung des Schwenkbalkens. Natürlich können Futter mit durchmesserkleinerem Aufnahmekopf auch vom Schwenkbalken aufbewahrt werden.

Damit beim Einschwenken des Schwenkbalkens dieser nicht aus dem Freiraum herausschwenkt, bildet dieser mindestens einen seitlichen Einschwenk-Begrenzungsanschlag aus.

Zur Sicherung des eingeschwenkten Zustandes des Schwenkbalkens dienen im Bereich der parallel zur Achse verlaufenden Trennfuge angeordnete Rastmittel, die in der Einschwenk-Anschlagstellung in Eingriff treten.

Schließlich ist ein vorteilhaftes Merkmal noch darin zu sehen, daß der Ergänzungsfreiraum in ihn hineinragende Begrenzungsstege zur Axialsicherung der eingesteckten Werkzeuge besitzt.

Nachstehend werden zwei Ausführungsbeispiele der Erfindung anhand der Zeichnungen erläutert. Es zeigt:
- Fig. 1: in perspektivischer Darstellung eine erfindungsgemäß ausgestaltete Aufbewahrungsvorrichtung bei ausgeschwenktem, die Werkzeuge aufnehmendem Schwenkbalken, betreffend die erste Ausführungsform,
- Fig. 2: eine Draufsicht auf die geschlossene Aufbewahrungsvorrichtung mit Blick auf die in den Ergänzungsfreiraum eingetretenen Arbeitsenden der Werkzeuge,
- Fig. 3: die klappfigürliche Darstellung der Fig. 2,
- Fig. 4: eine Rückansicht der Aufbewahrungsvorrichtung,
- Fig. 5: die klappfigürliche Darstellung der Aufbewahrungsvorrichtung, ausgehend von Fig. 2,
- Fig. 6: den Schnitt nach der Linie VI-VI in Fig. 2,
- Fig. 7: den Schnitt nach der Linie VII-VII in Fig. 5,
- Fig. 8: den Schnitt nach der Linie VIII-VIII in Fig. 2,
- Fig. 9: einen der Fig. 8 entsprechenden Schnitt, jedoch bei in die Entnahmestellung ausgeschwenktem Schwenkbalken,
- Fig. 10: einen der Fig. 7 entsprechenden Schnitt, betreffend die zweite Ausführungsform, bei welcher abweichend ein Schraubendreherbit bei geschlossener Aufbewahrungsvorrichtung in das von diesem aufgenommene Futter eingesteckt ist und
- Fig. 11: den Schnitt nach der Linie XI-XI in Fig. 10.

Gemäß der in den Fig. 1 bis 9 veranschaulichten ersten Ausführungsform der Aufbewahrungsvorrichtung 1 besitzt diese ein erstes Gehäuseteil 2 und ein zweites Gehäuseteil 3. Das erste Gehäuseteil 2 bildet einen Schwenkbalken 4 aus derart, daß die Schwenkachse 5 zwischen den Gehäuseteilen 2, 3 jeweils im Gehäuseteil-Endbereich E bzw. E' liegt. In eingeschwenktem Zustand des Schwenkbalkens 4 liegt eine im Grundriß rechteckige Form der Aufbewahrungsvorrichtung 1 vor derart, daß die Länge L der Aufbewahrungsvorrichtung größer ist als deren Breite.

Zwecks Bildung der Schwenkachse 5 sind den Gehäuseteil-Endbereichen E' Hohlzapfen 6 angeformt, welche in Lageraussparungen 7 der Gehäuseteil-Endbereiche E des zweiten Gehäuseteils 3 hineinragen.

Im Grundriß gesehen, ist das zweite Gehäuseteil 3 U-förmig gestaltet derart, daß die U-Schenkel Teilbereiche 8, 9 darstellen, welche endseitig die Lageraussparungen 7 besitzen. Der U-Innenraum bildet demgemäß einen zu beiden Breitseiten des zweiten Gehäuseteils 3 offenen Freiraum F zur formausfüllenden Aufnahme des eingeschwenkten Schwenkbalkens 4.

Von der parallel zur Schwenkachse 5 verlaufenden Schmalseitenfläche 10 des Schwenkbalkens 4 gehen sacklochartige Aufnahmetaschen 11 aus. In jede Aufnahmetasche 11 ist der im Querschnitt sechseckförmig gestaltete Einspannschaft 12 eines das Werkzeug bildenden Schraubendreherbits 13 einsteckbar derart, daß das Arbeitsende 14 die Aufnahmetasche 11 bzw. deren Mündungsöffnung überragt. Die reihenförmig hintereinander angeordneten Aufnahmetaschen 11 befinden sich nur auf einer Teillänge der Schmalseitenfläche 10. In eingeschwenktem Zustand des Schwenkbalkens 4 schließt sich an die Mündungsöffnungen der Aufnahmetaschen 11 ein zur Aufnahme der Arbeitsenden 14 dienender Ergänzungsfreiraum F' des zweiten Gehäuseteils 3 an. Dieser Ergänzungsfreiraum ist zur frontseitigen Breitseite S des zweiten Gehäuseteils 3 hin offen.

Dem Ergänzungsfreiraum F' sind Begrenzungsstege 15 zugeordnet. Diese können in den Ergänzungsfreiraum F' hineinragen bzw. mit diesem abschließen. Im eingeschwenkten Zustand des Schwenkbalkens 4 liegt jedem Arbeitsende 14 ein Steg 15 mittig gegenüber, so daß die Werkzeuge bzw. Schraubendreherbits 13 in axialer Richtung lagengesichert sind. Ferner verlaufen parallel zu den Begrenzungsstegen 15 Trennstege 16, welche sich bis zum Freiraum F erstrecken und die Arbeitsenden 14 voneinander trennen.

Wie insbesondere die Fig. 6 und 8 veranschaulichen, entspricht die Dicke D des Schwenkbalkens 4 der Dicke des zweiten Gehäuseteils 3. Das bedeutet, daß in eingeschwenktem Zustand die Breitseitenflächen des ersten Gehäuseteils 2 und des zweiten Gehäuseteils 3 miteinander fluchten. Zwischen den mit radialem Abstand zur Schwenkachse 5 angeordneten Aufnahmetaschen 11 und der Schwenkachse 5 befindet sich eine parallel zu dieser verlaufende Einstecköffnung 17, welche sich einer randund breitseitenflächig offenen Aussparung 18 anschließt. Diese endet dicht vor der ersten ihr zugekehrten Aufnahmetasche 11 der reihenförmig angeordneten Aufnahmetaschen. In eingeschwenktem Zustand des Schwenkbalkens 4 liegt vor der Einstecköffnung 17 bzw. der Aussparung 18 der axiale Teilbereich 9 des zweiten Gehäuseteils 3, vergl. hierzu insbesondere Fig. 7. Die Einstecköffnung 17 dient zur Aufnahme eines Schaftes 19 eines strichpunktiert veranschaulichten Futters 20, dessen gegenüber dem Schaft 19 durchmessergrößerer Aufnahmekopf 21 in der Aussparung 18 einliegt. Wie Fig. 5 und 6 veranschaulichen, kann der Aufnahmekopf 21 einen Durchmesser besitzen, welcher größer ist als die Dicke D des Schwenkbalkens 4.

Damit beim Einschwenken des Schwenkbalkens 4 dieser nicht durch den Freiraum F durchschwenkt, gehen von den Teilbereichen 8, 9 je ein seitlicher Einschwenk-Begrenzungsanschlag 22 bzw. 23 aus. Entsprechend der Grundrißform der Begrenzungsanschläge 22, 23 ist der Schwenkbalken 4 an der korrespondierenden Breitseitenfläche mit Ausnehmungen 24 bzw. 25 ausgestattet, so daß in eingeschwenktem Zustand des Schwenkbalkens 4 die Begrenzungsanschläge 22, 23 in diesen Ausnehmungen 24, 25 formpassend einliegen.

Zur Sicherung der eingeschwenkten Lage des Schwenkbalkens 4 sind im Bereich der parallel zur Schwenkachse 5 verlaufenden Trennfuge Rastmittel angeordnet. Zum einen ist dies eine sich an der Schmalseitenfläche 10 befindende Rastnut 26, welche sich etwa über die Länge der Aussparung 18 erstreckt. Weiterhin ist auf dieser Schmalseitenfläche mit Abstand zur Rastnut 26 eine Rastmulde 27 vorhanden. Die Rastnut 26 wirkt zusammen mit einem in den Freiraum F hineinragenden Raststeg 28. Die Rastmulde 27 bildet an einem Trennsteg 15 eine Rastwarze 29 aus.

Bei geschlossener Aufbewahrungsvorrichtung 1 sind die Arbeitsenden 14 der Schraubendreherbits 13 für den Benutzer sichtbar. Dies gilt auch für das Futter 20. Zum Entnehmen eines oder mehrerer Schraubendreherbits 13 ist der Schwenkbalken 4 unter Aufhebung der Rastmittel in die in Fig. 1 und 9 veranschaulichte Stellung zu schwenken, in welcher der Teilbereich 9 nicht die Aussparung 18 bzw. das darin einliegende Futter 20 zur Entnahme sperrt. Letzteres ist aus der Einstecköffnung 17 herausziehbar und kann zur Aufnahme eines aus der Aufnahmetasche 11 entnommenen Schraubendreherbits 13 dienen.

Das Entnehmen nur eines Schraubendreherbits 13 könnte auch in spitzwinkliger Aufschwenkstellung vorgenommen werden. In einer solchen Stellung wäre dann das Futter 20 zur Entnahme nicht freigegeben.

Die Aufnahmetaschen 11 können so dimensioniert sein, daß die Einspannschäfte 12 der Schraubendreherbits 13 reibschlüssig gehalten sind. Ebenso kann ein Reibschluß zwischen Schaft 19 und Einstecköffnung 17 vorgesehen sein.

Gemäß der in den Fig. 10 und 11 dargestellten zweiten Ausführungsform der Aufbewahrungsvorrichtung 1' besitzen gleiche Bauteile gleiche Bezugsziffern. Abweichend ist nun das Futter 20' als Schnellwechselfutter gestaltet. Dessen Schaft 19' ist formschlüssig von der Einstecköffnung 17' aufgenommen. Das bedeutet, daß Schaft 19' und Einstecköffnung 17' querschnittsgleich gestaltet sind. Dem Aufnahmekopf 21' ist eine abgefederte Betätigungshülse 30 zugeordnet. Wird diese in entgegen dem Schaft weisender Richtung verlagert, kann ein Schraubendreherbit 13 in das Futter 20' eingesteckt werden.

Das Bestücken des Futters kann bei von der Aufbewahrungsvorrichtung 1' aufgenommenem Futter 20' vorgenommen werden. Zu diesem Zweck weist der Teilbereich 9 in fluchtender Lage zur Einstecköffnung 17' ein Loch 31 auf. Letzteres ist so groß bemessen, daß der Einspannschaft 12 des Schraubendreherbits 13 hindurchführbar ist. Bei verlagerter Betätigungshülse 30 läßt sich dann der Schraubendreherbit in die in Fig. 10 veranschaulichte Lage einstecken. Gleichzeitig sichert der Schraubendreherbit dann die geschlossene Stellung der Aufbewahrungsvorrichtung 1'. Aufgrund des Formschlusses zwischen dem Schaft 19' des Futters 20' und der Einstecköffnung 17' des Schwenkbalkens 4 kann die Aufbewahrungsvorrichtung 1' als Griffhandhabe dienen, um bspw. eine Schraube eindrehen bzw. herausdrehen zu können.

Das Öffnen der Aufbewahrungsvorrichtung 1' erfordert das Entnehmen des in dem Futter 20' einsteckenden Schraubendreherbits.

## Patentansprüche

1. Aufbewahrungsvorrichtung (1,1') für Schraubendreherbits (13) oder dergleichen und zugehörigem, in einem Fach gehaltertem Futter (20,20'), wobei die mit ihrem Einspannschaft in Aufnahmetaschen einsteckenden Schraubendreherbits und das einen Kopf mit Einstecköffnung aufweisende Futter erst nach Öffnen der Aufbewahrungsvorrichtung entnehmbar sind, **dadurch gekennzeichnet, daß** die Arbeitsenden (14) der Schraubendreherbits (13) und der Aufnahmekopf (21, 21') des Futters (20, 20') in geschlossenem Zustand nach außen freiliegen und der Durchmesser des Aufnahmekopfes (21, 21') des Futters (20, 20') größer ist, als die Dicke (D) der Aufbewahrungsvorrichtung.

2. Aufbewahrungsvorrichtung (1,1') für Schraubendreherbits (13) und zugehörigem Futter mit jeweils einem Schaft, insbesondere Einspannschaft, und einem Arbeitsende, mit einem ersten Gehäuseteil (2), welches einen Schwenkbalken (4) ausbildet, welcher an seinen beiden Enden schwenkbar an einem zweiten Gehäuseteil (3) sitzt und zur Erzielung eines eingeschwenkten Zustandes in einen Freiraum (F) des zweiten Gehäuseteils einschwenkt, wobei die Schwenkachse (5) jeweils im Gehäuseteil-Endbereich (E,E') liegt, und wobei der Schwenkbalken quer zur Schwenkachse verlaufende Aufnahmetaschen (11) für die Schäfte der Schraubendreherbits aufweist und wobei im eingeschwenkten Zustand in axialer Beabstandung vor den Aufnahmetaschen ein Teilbereich des zweiten Gehäuseteils liegt und wobei ferner die mit ihrem Einspannschaft in Aufnahmetaschen einsteckenden Schraubendreherbits und das Futter erst nach dem Ausschwenken des Schwenkbalkens in die Gebrauchsstellung entnehmbar sind, **dadurch gekennzeichnet, daß** der Freiraum (F) zu beiden Breitseiten des zweiten Gehäuseteils (3) hin offen ist und in dem eingeschwenkten Zustand formausfüllend den Schwenkbalken (4) aufnimmt und daß ein im eingeschwenkten Zustand sich an die Mündungsöffnungen der Aufnahmetaschen (11) anschließender, zur Aufnahme der Arbeitsenden (14) der Schraubendreherbits dienender Ergänzungsfreiraum (F') des zweiten Gehäuseteils (3) zur frontseitigen Breitseite (S) desselben hin offen ist.

3. Aufbewahrungsvorrichtung nach einem oder mehreren der vorhergehenden Ansprüche, **dadurch gekennzeichnet, daß** die Aufnahmetaschen (11) einen radialen Abstand zur Schwenkachse (5) haben.

4. Aufbewahrungsvorrichtung nach einem oder mehreren der vorhergehenden Ansprüche, **gekennzeichnet durch** eine parallel zur Schwenkachse (5) und zwischen dieser und Aufnahmetaschen (11) angeordnete Einstecköffnung (17 17'), welche sich einer rand- und breitseitenflächig offenen Aussparung (18) anschließt, vor welcher Einstecköffnung (17 17') in eingeschwenktem Zustand in axialer Verlängerung ein Teilbereich (9) des zweiten Gehäuseteils (3) tritt.

5. Aufbewahrungsvorrichtung nach einem oder mehreren der vorhergehenden Ansprüche, **dadurch gekennzeichnet, daß** in spitzwinkliger Aufschwenkstellung die in den Aufnahmetaschen (11) eingesteckten Schraubendreherbits(13) entnehmbar sind und ein mit seinem Schaft (19 19') in der Einstecköffnung (17 17') einsteckendes und mit seinem durchmessergrößeren Aufnahmekopf (21 21') in der Aussparung (18) einliegendes Futter (20 20') erst in einer großwinkligeren, insbesondere einer rechtwinkligen Aufschwenkstellung entnehmbar ist.

6. Aufbewahrungsvorrichtung nach einem oder mehreren der vorhergehenden Ansprüche, **dadurch gekennzeichnet, daß** die Dicke (D) des Schwenkbalkens (4) der Dicke des zweiten Gehäuseteils (3) entspricht.

7. Aufbewahrungsvorrichtung nach einem oder mehreren der vorhergehenden Ansprüche, **dadurch gekennzeichnet, daß** der Durchmesser des Aufnahmekopfes (21 21') größer ist als die Dicke (D) des Schwenkbalkens (4).

8. Aufbewahrungsvorrichtung nach einem oder mehreren der vorhergehenden Ansprüche, **dadurch gekennzeichnet, daß** mindestens ein Teilbereich (8,9) des zweiten Gehäuseteils (3) einen seitlichen Einschwenk-Begrenzungsanschlag (22, 23) aufweist.

9. Aufbewahrungsvorrichtung nach einem oder mehreren der vorhergehenden Ansprüche, **gekennzeichnet durch** im Bereich der parallel zur Schwenkachse (5) verlaufenden Trennfuge angeordnete Rastmittel (26, 27, 28, 29).

10. Aufbewahrungsvorrichtung nach einem oder mehreren der vorhergehenden Ansprüche, **gekennzeichnet durch** in den Ergänzungsfreiraum (F') hineinragende Begrenzungsstege (15) zur Axialsicherung der eingesteckten Schraubendreherbits (13).

## Claims

1. A storage device (1,1') for screwdriver bits (13) or the like and for a chuck (20, 20') for the bits to be held in a compartment, the screwdriver bits with their clamping shanks inserted in pockets and the chuck having a head with an insertion aperture being removable only after the storage device has been opened, **characterised in that**, in the closed condition, the operative ends (14) of the screwdriver bits (13) and the receiving head (21, 21') of the chuck (20, 20') are exposed to the outside and the diameter of the receiving head (21, 21') of the chuck (20, 20') is greater than the thickness (D) of the storage device.

2. A storage device (1,1') for screwdriver bits (13) and for an associated chuck having a shank, in particular a clamping shank, and an operative end, the device having a first housing portion (12) which forms a pivoting bar (4), the bar engaging pivotably at both of its ends in a second housing portion (3) and, for the purpose of achieving a pivoted-in state, pivoting into a free space (F) of the second housing portion, the pivot axis (5) being disposed respectively in housing-portion end regions (E, E'), and the pivoting bar having receiving pockets (11) extending transversely to the pivot axis, for the shanks of the screwdriver bits, and, in the pivoted-in state, a part region of the second housing portion being disposed at an axial spacing in front of the receiving pockets, the screwdriver bits with their clamping shanks inserted into receiving pockets and the chuck being removable only after the pivoting bar has been pivoted out into the position of use, **characterised in that** the free space (F) is open to both broad faces of the second housing portion (3) and, in the pivoted-in state, accommodates the pivoting bar (4) to fill the whole free space and **in that** a complementary free space (F') of the second housing portion (3), which, in the pivoted-in state, adjoins the mouth openings of the receiving pockets (11) and serves to accommodate the operative ends (14) of the screwdriver bits, is open to a broad face (S) towards the front end of the second housing portion.

3. A storage device according to one or more of the preceding claims, **characterised in that** the receiving pockets (11) have a radial spacing from the pivot axis (5).

4. A storage device according to one or more of the preceding claims, **characterised by** an insertion aperture (17) parallel to the pivot axis (5) and disposed between the latter and the receiving pockets (11), which insertion aperture connects with a recess (18) which is open to an edge surface and to a broad side surface, in front of which insertion aperture (17, 17'), in the pivoted-in state, there comes, in axial extension, a part region (9) of the second housing portion (3).

5. A storage device according to one or more of the preceding claims, **characterised in that** in an acute-angled pivoted-open position, the screwdriver bits (13) inserted in the receiving pockets (11) are removable, and a chuck (20,20') having its shank (19,19') inserted in the insertion aperture (17, 17') and with its receiving head (21, 21') of greater diameter engaged in the recess (18) is removable only in a pivoted-open position of greater angle, in particular a right-angled pivoted-open position.

6. A storage device according to one or more of the preceding claims, **characterised in that** the thickness (D) of the pivoting bar (4) corresponds to the thickness of the second housing portion (3).

7. A storage device according to one or more of the preceding claims, **characterised in that** the diameter of the receiving head (21, 21') is greater than the thickness (D) of the pivoting bar (4).

8. A storage device according to one or more of the preceding claims, **characterised in that** a part region (8, 9) of the second housing portion (3) has at least one lateral pivot-limiting stop (22, 23).

9. A storage device according to one or more of the preceding claims, **characterised by** latching means (26, 27, 28, 29) disposed in the region of the separating joint extending parallel to the pivot axis (5).

10. A storage device according to one or more of the preceding claims, **characterised by** limiting fins (15) which penetrate into the complementary free space (F') for the purpose of axially securing the inserted screwdriver bits (13).

## Revendications

1. Dispositif de rangement (1, 1') pour des embouts de tournevis (13) ou similaires et un porte-einbout (20, 20') associé maintenu dans un boîtier, dans lequel dispositif les embouts de tournevis insérés avec leur tige de serrage dans des poches de logement et le porte-embout comprenant une tête avec une ouverture d'enfichage ne peuvent être retirés que lorsque le dispositif de rangement est ouvert, **caractérisé en ce que** les extrémités de travail (14) des embouts de tournevis (13) et la tête de réception (21, 21') du porte-embout (20, 20') sont exposées à l'extérieur à l'état fermé et **en ce que** le diamètre de la tête de réception (21, 21') du porte-embout (20, 20') est supérieur à l'épaisseur (D) du dispositif de rangement.

2. Dispositif de rangement (1, 1') pour des embouts de tournevis (13) et un porte-embout associé comprenant chacun une tige, en particulier une tige de serrage, et une extrémité de travail, avec une première partie de boîtier (2), qui forme une barre pivotante (4) en étant susceptible de pivoter à ses deux extrémités repose sur une deuxième partie (3) de boîtier et pivote, pour atteindre une position de pivotement, dans un espace libre (F) de la deuxième partie de boîtier, l'axe de pivotement (5) étant situé respectivement dans la zone d'extrémité (E, E') de la partie de boîtier et dans lequel dispositif la barre pivotante comporte des poches de logement (11) s'étendant transversalement à l'axe de pivotement pour les tiges des embouts de tournevis et une portion de la deuxième partie de boîtier se situant, après le rabattement par pivotement, à distance axiale des poches de logement et dans lequel en outre les embouts de tournevis insérés dans les poches de logement avec leur tige de serrage et le porte-embout peuvent être retirés uniquement après pivotement vers l'extérieur de la barre pivotante dans la position d'utilisation, **caractérisé en ce que** l'espace libre (F) est ouvert vers les deux côtés larges de la deuxième partie de bottier (3) et, à l'état rabattu par pivotement, reçoit en remplissage de forme de la barre pivotante (4) et **en ce qu'**un espace libre complémentaire (F') de la deuxième partie de boîtier (3), se raccordant après pivotement aux orifices de sortie des poches de logement (11) et qui sert à recevoir les extrémités de travail (14) des embouts de tournevis est ouvert sur le côté large frontal (S) de la deuxième partie de boîtier.

3. Dispositif de rangement selon l'une ou plusieurs des revendications précédentes, **caractérisé en ce que** les poches de logement (11) sont espacées radialement de l'axe de pivotement (5).

4. Dispositif de rangement selon l'une ou plusieurs des revendications précédentes, **caractérisé par** une ouverture d'enfichage (17, 17') disposée parallèlement à l'axe de pivotement (5) et entre celui-ci et les poches de logement (11), ouverture qui se raccorde à un évidement (18) ouvert sur un bord et sur les surfaces latérales larges, devant laquelle ouverture d'enfichage (17, 17')se trouve, à l'état rabattu après pivotement et dans le prolongement axial, une portion (9) de la deuxième partie de boîtier (3).

5. Dispositif de rongement selon l'une ou plusieurs des revendications précédentes, **caractérisé en ce que** les embouts de tournevis (13) enfichés dans les poches de logement (11) peuvent être enlevés dans une position de pivotement à angle aigu et **en ce qu'**un porte-embout (20, 20') inséré avec sa tige (19, 19') dans l'ouverture d'enfichage (17, 17') et reposant par sa tête de réception (21, 21') de diamètre supérieur dans l'évidement (18) ne peut être enlevé que dans une position de pivotement de plus grand angle, en particulier à angle droit.

6. Dispositif de rangement selon l'une ou plusieurs des revendications précédentes, **caractérisé en ce que** l'épaisseur (D) de la barre pivotante (4) correspond à l'épaisseur de la deuxième partie de boîtier (3)

7. Dispositif de rongement selon l'une ou plusieurs des revendications précédentes, **caractérisé en ce que** le diamètre de la tête de réception (21, 21') est supérieur à l'épaisseur (D) de la barre pivotante (4).

8. Dispositif de rangement selon l'une ou plusieurs des revendications précédentes, **caractérisé en ce qu'**au moins une portion (8, 9) de la deuxième partie de boîtier (3) comporte une butée latérale (22, 23) de limitation de pivotement latérale.

9. Dispositif de rangement selon l'une ou plusieurs des revendications précédentes, **caractérisé par** des moyens d'arrêt ou de verrouillage (26, 27, 28, 29) disposés dans la zone du plan de joint courant parallèle à l'axe de pivotement (5).

10. Dispositif de rangement selon l'une ou plusieurs des revendications précédentes, **caractérisé par** des barrettes de délimitation (15) pénétrant dans l'espace libre complémentaire (F') pour garantir le positionnement axial des embouts de tournevis (13) insérés.
